# FASCICULE DE BREVET EUROPEEN

(11) **EP 0 785 338 B1**
(45) Date de publication et mention de la délivrance du brevet: **15.03.2000**
(21) Numéro de dépôt: 97400078.8
(22) Date de dépôt: 16.01.1997
(51) Int. Cl.: F01D 5/08

(54) **Dispositif de refroidissement d'un disque de turbine**
Kühleinrichtung für eine Turbinenscheibe
Turbine disc cooling device

(30) Priorité: 18.01.1996 FR 9600521
(43) Date de publication de la demande: 23.07.1997
(73) Titulaire: SOCIETE NATIONALE D'ETUDE ET DE CONSTRUCTION DE MOTEURS D'AVIATION, "S.N.E.C.M.A.", 75015 Paris (FR)
(72) Inventeur: Largillier, Christian, 77370 Nangis (FR); Stangalini, Gérard Jacques, 77300 Fontainebleau (FR); Marchi, Marc Roger, 77350 Le Mee (FR); Palmisano, Laurent, 91130 Yerres (FR)

(56) Documents cités:
- FR-A- 2 292 868
- FR-A- 2 439 872
- GB-A- 2 042 643
- GB-A- 2 135 394
- GB-A- 2 184 167
- GB-A- 2 266 345
- US-A- 5 402 636

## Description

L'invention concerne une turbine munie d'un dispositif de refroidissement d'un disque de turbine.

Dans la portion de turbine à gaz d'une machine existante illustrée à la figure 1, la turbine à haute pression 1 commence en un disque 2 porteur d'un premier étage d'aubes mobiles 3 et fixé au rotor 4. Ce disque 2 est situé en aval d'une chambre de combustion 5 formée dans un stator 6 entourant le rotor 4 et qui se situe elle-même en aval d'un compresseur à haute pression 7.

Les gaz résultant de la combustion du carburant dans la chambre 5 chauffent très fortement le disque 2, qu'il s'agit donc de refroidir énergiquement pour maintenir la matière qui le compose à une température compatible avec le maintien de ses propriétés de résistance mécanique. Le moyen utilisé consiste en deux circuits de ventilation I et II d'air plus frais : le premier d'entre eux I, illustré par les flèches en trait plein, utilise de l'air soutiré juste en amont de la chambre de combustion 5 et qui passe par un volume de fond de chambre 28 avant de le quitter par des orifices 8 pour pénétrer dans des chambres d'injection 9 d'où l'air sort par des injecteurs à haute pression 10 qui l'accélèrent et le propulsent à grande vitesse vers le flanc 14 du disque 2.

Une partie de cet air parvient effectivement à une couronne interne 11 appartenant au flanc 14 après avoir traversé des orifices 12 d'un flasque 13 couvrant le disque 2, après quoi la rotation du disque 2 produit une force centrifuge sur l'écoulement d'air, qui le dirige vers l'extérieur ; l'air est guidé entre la surface de flanc 14 du disque 2 et le flasque 13 pour refroidir finalement la périphérie du disque 2 en pénétrant dans des cavités 15 creusées dans celle-ci.

Le second écoulement d'air II, illustré par les flèches en pointillés, est prélevé juste après le compresseur à haute pression 7 et passe par une chambre 16 comprise entre le rotor 4 et le stator 6 d'où il sort par un joint à labyrinthe ou à brosse 17 jeté entre ces pièces et composé plus précisément de léchettes 18, c'est-à-dire de crêtes circulaires érigées sur le rotor 4, qui frottent sur une matière abradable 19 fixée au stator 6, c'est-à-dire une matière tendre qu'elles creusent au gré des dilatations différentielles aux différents régimes de la machine. La pression de l'air projette l'air hors de la chambre 16 et dans un canal 20 annulaire et d'orientation divergente, contigu à une partie du fond de chambre 28 sur une grande partie de sa longueur et d'où l'air sort par des injecteurs supérieurs 36 qui débouchent devant une couronne radialement externe 22 du disque de turbine 2, appartenant en fait à une surface de flanc 29 du flasque 13 solidaire de ce disque.

L'air du second circuit de ventilation exerce une réfrigération notable sur la couronne externe 22 en atteignant cette zone proche des gaz de combustion et donc plus fortement échauffée. La nécessité de refroidir tout le disque 2 mais surtout sa périphérie justifie la dualité des circuits de refroidissement, dont l'air peut d'ailleurs provenir d'autres endroits de la machine. Toutefois, il est prévu qu'une partie de l'air du premier circuit de ventilation ne passe pas par les orifices 12 mais contourne le flasque 13 par l'extérieur et passe par un joint à labyrinthe ou à brosse 23, à peu près semblable au précédent 17 et composé comme lui de léchettes 24 érigées sur le flasque 13 et d'une couche d'abradable 25 soudée sur une surface du stator 6. Les forces centrifuges que le flasque 13 exerce sur cette portion du premier écoulement la redressent comme la portion précédente et la font longer la surface de flanc 29 pour finalement croiser l'écoulement du second circuit de ventilation devant la couronne externe 22.

L'origine de l'invention repose sur la constatation que cette situation n'était pas idéale car le courant d'air provenant du circuit I est nettement plus chaud que celui du circuit II (d'environ 50°C).

L'invention consiste à ajouter des pièces dont la fonction est de canaliser les écoulements afin que leur mélange soit exclu et que l'air du circuit II originaire des injecteurs supérieurs 36 parvienne sans encombre sur la couronne extérieure 22 ; cet air du circuit II est sensiblement plus frais que celui du premier circuit I, car le joint à labyrinthe ou à brosse 17 qui lui est associé, échauffe moins l'air que le Joint labyrinthe 23, de plus grand diamètre, et l'air du premier circuit I est centrifugé à la sortie du labyrinthe 23, donc comprimé, ce qui l'échauffe également.

Ce surcroît de réfrigération dû à l'air du second circuit compense largement la perte de réfrigération consécutive à la dérivation temporaire du courant d'air du premier écoulement, dont l'action est moindre.

Sous sa forme la plus générale, l'invention consiste donc en une turbine munie d'un dispositif de refroidissement d'un disque de turbine, comprenant un premier et un second circuits de ventilation d'air originaires d'un stator et débouchant respectivement devant une couronne radialement interne et une couronne radialement externe radialement d'une surface de flanc du disque, caractérisé en ce qu'il comprend une pièce située devant ladite couronne radialement externe, traversée de premiers canaux sensiblement perpendiculaires à l'axe de la turbine et parallèles à la surface de flanc du disque et de seconds canaux prolongeant le second circuit de ventilation, croisant les premiers canaux sans les couper, et se terminant devant la couronne externe.

D'autres particularités de l'invention seront plus facilement saisies à l'aide de la description détaillée d'une de ses réalisations, qui va maintenant être faite au moyen des figures suivantes :
- la figure 1, déjà décrite, illustre une conception déjà connue (voir par example GB-A-2 135 394) de turbines à gaz à laquelle l'invention peut être appliquée ;
- les figures 2 et 3 illustrent l'invention, la figure 3 étant une section selon la ligne A-A de la figure 2, et
- la figure 4 illustre une amélioration possible.

L'élément fondamental de l'invention, représenté à la figure 2, est une couronne distributrice 30 solidaire du stator 6 et située devant la couronne externe 22 à refroidir, à peu de distance d'elle. La couronne distributrice 30 est traversée de canaux axiaux 32 qui prolongent les injecteurs supérieurs 36 pour aboutir devant la couronne externe 22, et les canaux 32 sont séparés par des canaux sensiblement radiaux 31 qui croisent les précédents sans les couper, comme le montre le détail en section de la figure 3.

L'intérieur de la couronne distributrice 30 est agencé pour réduire au minimum les pertes de charges ; c'est ainsi que les canaux axiaux 32 peuvent être raccordés à des injecteurs 36 de direction oblique, infléchis dans le sens de défilement du disque 2.

L'air de ventilation du second circuit II emprunte les canaux axiaux 32 et n'est donc pas affecté par l'air du circuit I, qui passe par les canaux radiaux 31 ; le mélange des écoulements ne se produit qu'à la périphérie du disque 2, au-delà de la couronne externe 22. Pour réduire encore les occasions de mélange, on peut construire le flasque 13 avec une léchette 33 sur sa surface de flanc 14, c'est-à-dire une crête dont l'extrémité libre 34 frôle la couronne distributrice 30 et dont le but est de guider l'air de l'écoulement I longeant la surface de flanc 29 du flasque 13 vers les canaux radiaux 31, sans lui permettre de se glisser jusqu'à la couronne externe 22. Dans la réalisation illustrée où la partie de la couronne distributrice 30 porteuse des canaux 31 et 32 s'étend devant une portion radialement intérieure de la couronne externe 22, il est possible d'adjoindre à la couronne distributrice 30 un écran 35 parallèle à la couronne externe 22 et qui s'étend devant le reste de celle-ci, pour séparer par force les écoulements des deux circuits jusqu'au-delà de la couronne externe 22.

Si on se reporte maintenant à la figure 4, on constate que l'efficacité de l'invention est encore améliorée si l'air plus frais du second circuit II est encore refroidi. On profite pour cela de l'air du premier circuit, qui est temporairement plus frais avant qu'il n'ait franchi les injecteurs à haute pression 10 et le joint à labyrinthe ou à brosse 23 et après que l'air du second circuit a franchi son joint à labyrinthe ou à brosse 17. Il se trouve que les écoulements sont contigus dans une partie de cet état, puisqu'ils circulent alors dans le fond de chambre 28 et le canal divergent 20 qui ne sont séparés que par une cloison assez mince 37 du carter de stator 6. Il suffit alors d'établir des obstacles 38 tels que des nervures, des bossages ou des ondulations sur les deux faces de cette cloison 37 pour favoriser l'échange de chaleur entre les deux écoulements.

Le disque de turbine 2 est porté à une température supérieure à 650°C dans la machine connue. L'utilisation de l'invention permet de réduire cette température de plusieurs dizaines de degrés pour le flasque 13. Le progrès est important si on considère le haut niveau de qualité déjà atteint avec les moteurs existants ; il pourra être exploité en recourant à des matières moins coûteuses pour construire le disque 2 et son flasque 13, ou en réduisant les débits de refroidissement.

## Revendications

1. Turbine munie d'un dispositif de refroidissement d'un disque de turbine (2) couvert par un flasque (13) comprenant un premier (I) et un second (II) circuits de ventilation d'air originaires d'un stator (6) et débouchant respectivement devant une couronne radialement interne (11) du disque et une couronne radialement externe (22) du flasque (13), une portion du premier circuit (I) bifurquant vers un joint d'étanchéité (23) disposé entre le flasque et le stator puis devant le flasque (13) et parallèlement au flasque, vers la couronne radialement externe (22) du flasque, caractérisé en ce qu'il comprend une pièce (30) située devant ladite couronne radialement externe (22), traversée de premiers canaux (31) sensiblement perpendiculaires à l'axe de la turbine et parallèles à une surface de flanc (29) du flasque et prolongeant le premier circuit de ventilation et de seconds canaux (32) prolongeant le second circuit de ventilation, croisant les premiers canaux sans les couper, et se terminant devant la couronne radialement externe (22).

2. Turbine munie d'un dispositif de refroidissement d'un disque de turbine suivant la revendication 1, caractérisé en ce que le flasque (13) comprend une pièce (33) de guidage d'une portion centrifuge et courant le long de la surface de flanc (29) du flasque d'un écoulement d'air originaire du premier circuit de ventilation vers les premiers canaux (31).

3. Turbine munie d'un dispositif de refroidissement d'un disque de turbine suivant la revendication 2, caractérisé en ce que la pièce de guidage est une crête à bord (34) frôlant la pièce (30) traversée par les canaux, qui est fixée au stator (6).

4. Turbine munie d'un dispositif de refroidissement d'un disque de turbine suivant l'une quelconque des revendications 1 à 3, caractérisé en ce que la pièce (30) traversée par les canaux comprend un écran (35) parallèle à la couronne externe (22) et situé entre celle-ci et les premiers canaux (31).

5. Turbine munie d'un dispositif de refroidissement d'un disque de turbine suivant la revendication 4, caractérisé en ce que les premiers canaux (31) et l'écran (35) s'étendent devant respectivement des portions radialement interne et externe de la couronne externe (22).

6. Turbine munie d'un dispositif de refroidissement d'un disque de turbine suivant l'une quelconque des revendications 1 à 5, où les circuits de ventilation possèdent des portions contiguës en aval d'un joint à labyrinthe ou à brosse (17) au travers du second circuit de ventilation mais en amont d'un autre joint à labyrinthe ou à brosse (23) au travers du premier circuit de ventilation, les joints à labyrinthe étant jetés entre le stator (6) et un rotor (4) auquel appartient la turbine, caractérisé en ce que les portions contiguës sont munies d'obstacles (38) fournissant un échange de chaleur entre les circuits.

## Claims

1. A turbine having means for cooling a turbine disc (2) covered by a plate (13) comprising a first ventilating air circuit (I) and a second ventilating air circuit (II) which start from a stator (6) and terminate respectively in front of a radially inner ring (11) of the disc and a radially outer ring (22) of the plate (13), a part of the first circuit (I) branching off towards a seal (23) disposed between the plate and the stator and then in front of and parallel to the plate (13) towards the radially outer ring (22) thereof, characterised in that it comprises a member (30) which is disposed in front of the outer ring (22) and which is pierced with first ducts (31) substantially perpendicular to the turbine axis and parallel to a flank surface (29) of the plate (13) and extending the first ventilating circuit and with second ducts (32) extending the second ventilating circuit, the second ducts crossing the first ducts without cutting them and terminating in front of the radially outer ring (22).

2. A turbine having turbine disc cooling means according to claim 1, characterised in that the plate (13) comprises a member (33) for guiding towards the first ducts (31) a portion of an air flow originating from the first ventilating circuit and flowing centrifugally along the plate flank surface (29).

3. A turbine having turbine disc cooling means according to claim 2, characterised in that the guide member (33) is an edge crest (34) which wipes the member (30), which is secured to the stator (6).

4. A turbine having turbine disc cooling means according to any of claims 1 to 3, characterised in that the member (30) pierced with the ducts comprises a screen (35) which is disposed parallel to the outer ring (22) and between the latter and the first ducts (31).

5. A turbine having turbine disc cooling means according to claim 4, characterised in that the first ducts (31) and the screen (35) extend in front of the radially inner and outer parts respectively of the outer ring (22).

6. A turbine having turbine disc cooling means according to any of claims 1 to 5 wherein the ventilating circuits have contiguous parts downstream of a labyrinth or brush seal (17) across the second ventilating circuit but upstream of another labyrinth or brush seal (23) across the first ventilating circuit, the labyrinth seals being inserted between the stator (6) and a rotor (4) to which the turbine belongs, characterised in that the contiguous parts have obstacles (38) which promote heat exchange between the circuits.

## Patentansprüche

1. Turbine mit einer Kühlvorrichtung für eine durch eine Vorscheibe (13) überdeckte Turbinenscheibe (2), wobei diese Kühlvorrichtung einen ersten (I) und einen zweiten (II) Lüftungskreis umfaßt, die von einem Stator (6) ausgehen und vor einem radial inneren Kranz (11) der Scheibe bzw. einem radial äußeren Kranz (22) der Vorscheibe (13) münden, wobei ein Teil des ersten Lüftungskreises (I) zu einer Dichtung (23) hin abzweigt, die zwischen der Vorscheibe und dem Stator angeordnet ist, und dann vor der Vorscheibe (13) und parallel zu der Vorscheibe zu dem radial äußeren Kranz (22) der Vorscheibe hin verläuft,
**dadurch gekennzeichnet, daß** sie ein Teil (30) aufweist, das sich vor diesem radial äußeren Kranz (22) befindet und durch das hindurch erste Kanäle (31) verlaufen, die im wesentlichen senkrecht zur Turbinenachse und parallel zu einer Seite (29) der Vorscheibe angeordnet sind und den ersten Lüftungskreis verlängern, sowie zweite Kanäle (32) verlaufen, die den zweiten Lüftungskreis verlängern und die ersten Kanäle kreuzen, ohne sie zu schneiden, und vor dem radial äußeren Kranz (22) enden.

2. Turbine mit einer Kühlvorrichtung für eine Turbinenscheibe nach Anspruch 1,
**dadurch gekennzeichnet, daß** die Vorscheibe (13) ein Teil (33) zum Führen eines zentrifugal und entlang der Seite (29) der Vorscheibe strömenden Teils eines Luftstroms aus dem ersten Lüftungskreis zu den erste Kanälen (31) hin aufweist.

3. Turbine mit einer Kühlvorrichtung für eine Turbinenscheibe nach Anspruch 2,
**dadurch gekennzeichnet, daß** das Führungsteil ein Grat mit einer Kante (34) ist, die das von den Kanälen durchzogene Teil (30), das an dem Stator (6) befestigt ist, beinahe berührt.

4. Turbine mit einer Kühlvorrichtung für eine Turbinenscheibe nach einem der Ansprüche 1 bis 3,
**dadurch gekennzeichnet, daß** das von den Kanälen durchzogene Teil (30) einen Schirm (35) aufweist, der parallel zu dem äußeren Kranz (22) und zwischen diesem und den ersten Kanälen (31) angeordnet ist.

5. Turbine mit einer Kühlvorrichtung für eine Turbinenscheibe nach Anspruch 4,
**dadurch gekennzeichnet, daß** die ersten Kanäle (31) und der Schirm (35) sich vor dem radial inneren bzw. dem radial äußeren Teil des äußeren Kranzes (22) erstrecken.

6. Turbine mit einer Kühlvorrichtung für eine Turbinenscheibe nach einem der Ansprüche 1 bis 5, wobei die Lüftungskreise hinter einer Labyrinthdichtung oder Bürstendichtung (17) im zweiten Lüftungskreis, aber vor einer weiteren Labyrinthdichtung oder Bürstendichtung (23) im ersten Lüftungskreis aufeinandertreffende Abschnitte aufweisen, wobei die Labyrinthdichtungen zwischen dem Stator (6) und einem Rotor (4), zu dem die Turbine gehört, angeordnet sind,
**dadurch gekennzeichnet, daß** die aufeinandertreffenden Abschnitte mit Hindernissen (38) versehen sind, die für einen Wärmeaustausch zwischen den Kreisen sorgen.
